# EUROPÄISCHE PATENTSCHRIFT

(11) **EP 3 456 494 B1**
(45) Veröffentlichungstag und Bekanntmachung des Hinweises auf die Patenterteilung: **03.11.2021**
(21) Anmeldenummer: 17191144.9
(22) Anmeldetag: 14.09.2017
(51) Int. Cl.: B26D 7/32, B26D 1/14, B26D 5/00, B26D 5/20, B26D 7/06

(54) **VERFAHREN ZUM BETRIEB EINER SCHEIBENSCHNEIDEMASCHINE UND SCHEIBENSCHNEIDEMASCHINE ZUR BEABSTANDETEN ABLAGE VON SCHNEIDGUTSCHEIBEN**
METHOD FOR OPERATING A DISC CUTTING MACHINE AND DISC CUTTING MACHINE FOR SPACED DEPOSITION OF DISCS
PROCÉDÉ DE FONCTIONNEMENT D'UNE MACHINE À COUPER DES TRANCHES ET MACHINE DECOUPE EN TRANCHE PERMETTANT LE DÉPÔT ESPACÉ DES TRANCHES

(43) Veröffentlichungstag der Anmeldung: 20.03.2019
(73) Patentinhaber: Bizerba SE & Co. KG, 72336 Balingen (DE)
(72) Erfinder: Klingler, Holger, 72401 Haigerloch (DE); Svetlik, Carsten, 72336 Balingen (DE); Fahnenstiel, Andrej, 72336 Balingen (DE); Schmon, Jens, 88605 Meßkirch-Langenhart (DE)
(74) Vertreter: Kohler Schmid Möbus Patentanwälte

(56) Entgegenhaltungen:
- EP-A1- 2 842 703
- EP-A2- 2 599 598
- EP-B1- 2 522 474
- DE-U1-202005 007 206
- DE-U1-202005 021 692

## Beschreibung

Die Erfindung betrifft ein Verfahren zum Betrieb einer Scheibenschneidemaschine zum Abschneiden von Schneidgutscheiben aus strangförmigem Schneidgut, vorzugsweise Lebensmittel, mit einer Schneideeinrichtung, die ein in einer Schneidebene um eine Drehachse rotierendes, von einem elektrischen Kreismessermotor angetriebenes Kreismesser umfasst, mit einem eine Auflageplatte zum Auflegen des Schneidguts tragenden Schlitten, der mit einer Schlittengeschwindigkeit v_{S} parallel zur Schneidebene verfahrbar ist, und mit einer mittels eines elektrischen Kettenrahmenmotors betriebenen Kette eines Kettenrahmens zum Abtransport abgeschnittener Schneidgutscheiben mit einer Transportgeschwindigkeit v_{T} sowie zur Ablage auf einem Ablagetisch oder einem Förderband, wobei vor Beginn des Schneidbetriebs eine Anzahl n≥2 von Schneidgutsträngen mit ihren in Richtung auf die Schneidebene ausgerichteten Strangachsen parallel nebeneinander auf die Auflageplatte gelegt werden, so dass bei einem Schlittenhub eine Anzahl von n Schneidgutscheiben aus den n Schneidgutsträngen abgeschnitten wird.

Eine Scheibenschneidemaschine für eine solches Verfahren ist aus der EP 2 522 474 B1 bekannt.

Das Schneidgut in elektrisch betriebenen Scheibenschneidemaschinen für strangförmige Lebensmittel, wie etwa Würste, Schinken, Lachs, Käse etc., wird gegen die Schneideeinrichtung bewegt, meist in einer x-Richtung senkrecht zur Schneidebene, in welcher ein rotierendes Kreismesser umläuft. Das geförderten Schneidgut wird durch das Kreismesser in Scheiben geschnitten.

Es ist möglich und durchaus üblich, zwei, drei oder mehr Schneidgutstränge, beispielsweise Wurst- oder Käsestränge, nebeneinander auf die Auflageplatte des Schlittens zu legen. So können mit einem einzigen Schlittenhub mehrere Schneidgutscheiben abgeschnitten werden, wodurch die effektive Schneidleistung der Scheibenschneidemaschine um ein Vielfaches gesteigert wird.

Die Schneidgutscheiben werden mittels des Kettenrahmens, insbesondere eines Ablegers des Kettenrahmens, auf dem Ablagetisch oder dem Förderband nacheinander abgelegt.

Insbesondere wenn die Schneidgutscheiben weiterverarbeitet werden sollen, etwa bei der Umwicklung von Spargelstangen mit Schinkenscheiben oder beim Füllen von aufgerollten Wurstscheiben mit Frischkäse, müssen die Schneidgutscheiben stets etwas beabstandet voneinander liegen.

Werden unterschiedliche Schneidgutsorten geschnitten, so ist es ebenfalls wünschenswert, dass die Schneidgutscheiben in sortenreinen, voneinander beabstandeten Scheibenreihen abgelegt werden.

Auch für die Verpackung von Schneidgutscheiben in beispielsweise Tiefziehverpackungen, ist es wünschenswert, mehrere Schneidgutscheiben auf beabstandeten Stapeln zu stapeln, bevor sie zur Verpackung abtransportiert werden.

Daher sind aus dem Stand der Technik bereits Abstandshaltevorrichtungen für die Schneidgutstränge bekannt, so dass die Schneidgutscheiben in mehreren Scheibenreihen nebeneinander und mit einem einstellbaren Scheibenabstand beabstandet abgelegt werden können.

Aus der eingangs zitierten EP 2 522 474 B1 ist eine -relativ komplex aufgebaute- Linienspreizvorrichtung bekannt, die im Bereich des Ablagetischs bzw. des Förderbandes angeordnet ist und den Abstand zweier nebeneinander abgelegter Schneidgutscheiben spreizt. Eine derartige Lösung benötigt allerdings viel Platz und führt oftmals nur zu unbefriedigenden Ergebnissen. Beispielsweise lässt es sich nicht vermeiden, dass sich bei rechteckigen Schneidgutscheiben seitlich transportierte Schneidgutscheiben aus ihrer gewünschten Ziellage heraus verdrehen.

Soll eine Abstandshaltevorrichtung am Schlitten vorgesehen werden, so ergeben sich bislang unter anderem Platzprobleme, durch die die Anzahl zeitgleich schneidbarer Schneidgutstränge stark eingeschränkt ist und/oder nur schmale Schneidgutstränge geschnitten werden können.

Nachteilig ist bei den bekannten Lösungen ferner, dass oftmals die Abstandshaltevorrichtungen sehr aufwändig auf den gewünschten Scheibenabstand eingestellt werden müssen und/oder nur einen sehr engen Einstellbereich für den Scheibenabstand aufweisen.

Verfahren zum Schneiden von Schneidgutsträngen mit dem Ziel, mehrere voneinander beabstandete Schneidgutreihen zu erzeugen, bei denen Scheibenschneidemaschinen der vorangehend beschriebenen bekannten Art eingesetzt werden, haben daher bislang ebenfalls nur zu entsprechend unbefriedigenden Ergebnissen geführt.

Aufgabe der vorliegenden Erfindung ist es demgegenüber, ein gattungsgemäßes Verfahren der eingangs definierten Art sowie eine entsprechende Scheibenschneidemaschine kostengünstig und mit ohne Weiteres zur Verfügung stehenden technischen Mitteln zur Verfügung zu stellen. Dadurch soll es ermöglicht werden, insbesondere reproduzierbar, betriebssicher und besonders einfach mit einem definierten Scheibenabstand voneinander beabstandete Schneidgutscheiben abzulegen. Dabei sollen der Schlitten und der Kettenrahmen selbsttätig durch die Scheibenschneidemaschine gesteuert werden können.

Gelöst wird diese Aufgabe auf technisch besonders einfache und überraschend wirkungsvolle Weise durch ein gattungsgemäßes Verfahren, welches sich dadurch auszeichnet,
- dass die momentane Schlittengeschwindigkeit v_{S}(t) des Schlittens eine vorgebbar steuerbare Funktion der Zeit t ist, die jeweils nach dem vollständigen Abschneiden einer einzelnen Schneidgutscheibe aus dem entsprechenden Schneidgutstrang während eines nachfolgenden Zeitintervalls der Zeitdauer Δt auf die momentane Schlittengeschwindigkeit vs(t)=vs-Avs abgebremst wird;
   und/oder
- dass die momentane Transportgeschwindigkeit v_{T}(t) des Kettenrahmens eine vorgebbar steuerbare Funktion der Zeit t ist, die jeweils nach dem vollständigen Abschneiden einer einzelnen Schneidgutscheibe aus dem entsprechenden Schneidgutstrang während eines nachfolgenden Zeitintervalls der Zeitdauer Δt auf die momentane Transportgeschwindigkeit v_{T}(t)=v_{T}+Δv_{T} erhöht wird;
- und dass jeweils nach Ablauf des Zeitintervalls der Zeitdauer Δt die momentane Schlittengeschwindigkeit des Schlittens wieder auf vs(t)=vs beschleunigt und/oder die momentane Transportgeschwindigkeit des Kettenrahmens wieder auf v_{T}(t)=v_{T} abgebremst wird
- und dass unmittelbar vor oder nach dem Auflegen der n Schneidgutstränge auf die Auflageplatte die Anzahl n, die Breite der Schneidgutstränge sowie der gewünschte Abstand zwischen den nacheinander abgeschnittenen Schneidgutscheiben auf dem Kettenrahmen an eine Steuervorrichtung übermittelt wird, welche daraus den Beginn und das Ende eines jeden Zeitintervalls der Zeitdauer Δt, die erforderliche verminderte momentane Schlittengeschwindigkeit vs(t)=vs-Avs sowie gegebenenfalls die erforderliche erhöhte momentane Transportgeschwindigkeit v_{T}=v_{T}+Δv_{T} des Kettenrahmens berechnet und die betreffenden bewegten Teile der Scheibenschneidemaschine entsprechend ansteuert.

Dabei kann -insbesondere je nach Wahl der obigen Alternativen-Δt·v_{T} dem gewünschten seitlichen Abstand zwischen zwei benachbarten abgeschnittenen Schneidgutscheiben auf der Kette des Kettenrahmens entsprechen.

Der Erfindung liegt die -im Nachhinein durchaus einleuchtend erscheinende, jedoch bislang nie konsequent genutzte- Erkenntnis zugrunde, dass durch Variation der momentanen Schlitten-geschwindigkeit v_{S}(t) und/oder durch Variation der momentanen Transportgeschwindigkeit v_{T}(t) des Kettenrahmens abgeschnittene Schneidgutscheiben an unterschiedlichen Positionen auf der Kette bzw. nachfolgend auf dem Ablagetisch oder dem Förderband abgelegt werden können. Somit kann der Scheibenabstand durch Variation dieser Parameter jeweils auf ein gewünschtes Maß eingestellt werden.

Dabei ist anzumerken, dass in der Praxis der Schlitten aufgrund seiner Masse und die Kette des Kettenrahmens aufgrund der Konstruktion des Antriebs eine gewisse Trägheit haben. Dies führt dazu, dass auch im Stand der Technik die Schlittengeschwindigkeit und die Transportgeschwindigkeit des Kettenrahmens Funktionen der Zeit sind, da Schlitten und Kette jeweils beschleunigt und abgebremst werden. Im Stand der Technik sind jedoch die Schlittengeschwindigkeit v_{S}(t) und die Transportgeschwindigkeit v_{T}(t) des Kettenrahmens synchronisiert. Die vorliegende Erfindung hebt gerade diese im Stand der Technik gewollte und für notwendig erachtete Synchronisation der Schlittengeschwindigkeit vₛ(t) und der Transportgeschwindigkeit v_{T}(t) des Kettenrahmens auf.

Ohne dass es einer separaten Abstandshaltevorrichtung bedarf, lässt sich somit durch besonders geschickte Steuerung der Scheibenschneidemaschine das gewünschte Ergebnis -mit einem vorgebbaren Scheibenabstand voneinander beabstandete Schneidgutscheibenbesonders einfach und kostengünstig erreichen.

Insbesondere werden weder Abstandshaltevorrichtung noch komplizierte Spreizvorrichtungen oder dergleichen benötigt. Der für die Auflage von Schneidgut verfügbare Platz auf der Auflageplatte des Schlittens steht für das Schneidgut bereits vollständig zu Verfügung. Diverse Schneidgutsorten, insbesondere mit unterschiedlichen Formen ihrer Schneidgutstränge, können problemlos gewechselt werden, da alle erforderlichen Einstellungen elektronisch steuerbar sind.

Mit dem erfindungsgemäßen Verfahren ist möglich, dass lediglich die momentane Schlittengeschwindigkeit v_{S}(t) variiert wird, oder dass lediglich die momentane Transportgeschwindigkeit v_{T}(t) variiert wird oder dass sowohl die momentane Schlittengeschwindigkeit v_{S}(t) als auch die momentane Transportgeschwindigkeit v_{T}(t) variiert werden.

Die momentane Transportgeschwindigkeit v_{T}(t) kann variiert, insbesondere eingestellt, werden, indem der Kettenrahmenmotor beschleunigt oder abgebremst wird.

Die Scheibenschneidemaschine kann auch einen gesonderten Schlittenmotor zum Antrieb des Schlittens aufweisen. Dann kann die momentane Schlittengeschwindigkeit v_{S}(t) variiert, insbesondere eingestellt, werden, indem der Schlittenmotor beschleunigt oder abgebremst wird.

Zur Einstellung des Scheibenabstandes kann auch wenigstens eine Dicke eines Schneidgutstrangs bei der Wahl der Geschwindigkeitsstufen Δv_{S}, Δv_{T} und/oder der Zeitdauer Δt berücksichtigt werden.

Das erfindungsgemäße Verfahren kann unabhängig von der Form der Schneidgutstränge angewandt werden. Insbesondere kann das Verfahren auch bei nichtzylindrischen Schneidgutsträngen erfolgreich zur Anwendung gelangen.

Insbesondere kann das Verfahren folgende Schritte umfassen:
(a) Auflegen einer Anzahl n≥2 von Schneidgutsträngen mit ihren in Richtung auf die Schneidebene ausgerichteten Strangachsen parallel nebeneinander auf die Auflageplatte in einer Ausgangs-Betriebsstellung;
(b) Anfahren des Kettenrahmens auf eine momentane Transportgeschwindigkeit v_{T}(t)=v_{T};
(c) Beschleunigen des Schlittens parallel zur Schneidebene auf eine momentane Schlittengeschwindigkeit vs(t)=vs sowie Abschneiden der ersten Scheibe des ersten Schneidgutstrangs;
(d) sobald die erste Scheibe des ersten Schneidgutstrangs vollständig abgeschnitten ist:
   Abbremsen der momentanen Schlittengeschwindigkeit auf v_{S}(t)=v_{S}-Δv_{S} und/oder
   Erhöhen der momentanen Transportgeschwindigkeit des Kettenrahmens auf v_{T}(t)=v_{T}+Δv_{T}
   für die Dauer eines Zeitintervalls Δt;
(e) nach Ablauf des Zeitintervalls Δt:
   Beschleunigen des Schlittens auf die momentane
   Schlittengeschwindigkeit v_{S}(t)=v_{S} und/oder Abbremsen der momentanen Transportgeschwindigkeit des Kettenrahmens auf v_{T}(t)=v_{T};
(f) Wiederholen der Schritte (d) und (e) für die übrigen n-1 Schneidgutstränge;
(g) Zurückfahren des Schlittens in seine Ausgangs-Betriebsstellung; und
(h) Wiederholen der Schritte (c) bis (g) solange, bis für alle n Schneidgutstränge eine gewünschte Anzahl an abgeschnittenen Schneidgutscheiben erreicht ist.

Somit können, insbesondere auf dem Ablagetisch, voneinander beabstandete Scheibenstapel oder, vorzugsweise auf dem Förderband, voneinander beabstandete Scheibenreihen jeweils mit der gewünschten Anzahl abgeschnittener Schneidgutscheiben je Scheibenreihe erzeugt werden.

Mittels einer Strommessvorrichtung kann permanent der aktuelle Stromverbrauch des elektrischen Kreismessermotors gemessen werden. Bei Unterschreiten eines für einen Schneidvorgang typischen Stromverbrauchs oder bei Erreichen eines vordefinierten Grenzstromwerts kann dann automatisch Schritt (d) für den jeweiligen Schneidgutstrang eingeleitet werden.

Dieses Vorgehen beruht auf dem aus eigenen Untersuchungen bekannten Umstand, dass die Leistungsaufnahme, insbesondere bei konstanter oder im Wesentlichen konstanter Versorgungsspannung der Stromverbrauch, des (elektrischen) Kreismessermotors von der aktuellen Länge der momentanen Schnittlinie am Kreismesser abhängt. Die Schnittlinie kann wiederum als Indikator für die momentane Schnittposition innerhalb eines Schneidgutstrangs verwendet werden. Beispielsweise kann erwartet werden, dass bei einem zylindrischen Schneidgutstrang die Leistungsaufnahme zunächst bis zur Mitte des Stranges hin ansteigt (länger werdende Schnittlinie) und hernach wieder bis auf ein Minimum abfällt (kürzer werdende Schnittlinie). Dieses Minimum, ein für einen Schneidvorgang typischer Stromverbrauch und/oder ein Erreichen eines vordefinierten Grenzstromwerts können somit detektiert und als Indikator verwendet werden, um festzustellen, ob bzw. wann jeweils ein Schneidgutstrang vollständig durchschnitten und somit eine Scheibe vollständig abgetrennt ist.

Als Geschwindigkeitsstufe Δv_{S} kann Δv_{S}=v_{S} gewählt werden, wobei für die Dauer eines jeden Zeitintervalls Δt die momentane Schlitten-geschwindigkeit v_{S} jeweils auf null abgebremst wird, und wobei die momentane Schlittengeschwindigkeit v_{S}(t) nach Ablauf des Zeitintervalls Δt wieder auf vs(t)=vs hochbeschleunigt wird. Somit kann vorgesehen sein, dass der Schlitten an der Grenze zwischen zwei Schneidgutsträngen einen Moment stillsteht bzw. "wartet", bevor der Schneidevorgang fortgesetzt wird. Während der Wartezeit kann der Kettenrahmen weiterbewegt werden, so dass wiederum der gewünschte Scheibenabstand erreicht wird.

Ein für alle Scheibenreihen konstanter Scheibenabstand kann erreicht werden, wenn die Zeitdauer Δt kleiner als die Zeit gewählt wird, die zum vollständigen Abschneiden einer Schneidgutscheibe aus demjenigen Schneidgutstrang mit dem kleinsten Querschnitt erforderlich ist.

Eine intuitive und schnelle Eingabe der zur Steuerung erforderlichen Daten wird ermöglicht, indem die Eingabe der Anzahl n sowie der Breite der Schneidgutstränge durch manuelles Anfahren der jeweiligen Strangposition relativ zur Schneidkante des Kreismessers an den jeweiligen Anfangspositionen der n Schneidgutstränge für den vorzunehmenden Schneidvorgang sowie durch Übermittlung der jeweils erreichten Position an die Steuervorrichtung bewirkt wird.

Liegen beispielsweise drei Schneidgutstränge nebeneinander auf der Auflageplatte des Schlittens, kann der Anfang des ersten Schneidgutstrangs durch manuelles Anfahren der ersten Anfangsposition aufgenommen werden. Durch Anfahren der Anfangsposition des zweiten Schneidgutstrangs können dann die Anfangsposition des zweiten Schneidgutstrangs und die Endposition des ersten Schneidgutstrangs aufgenommen werden. Mit dem Anfahren der Anfangsposition des dritten Schneidgutstrangs kann die Anfangsposition des dritten Schneidgutstrangs und die Endposition des zweiten Schneidgutstrangs aufgenommen werden. Dabei kann berücksichtigt werden, dass der dritte Schneidgutstrang an einer Wand des Schlittens anliegen kann und somit die Endposition des dritten Schneidgutstrangs von vorneherein bekannt sein kann. Sie braucht daher nicht eigens angefahren werden.

In den Rahmen der Erfindung fällt auch eine Scheibenschneidemaschine zur Durchführung des erfindungsgemäßen Verfahrens mit einer Schneideeinrichtung, die ein in einer Schneidebene um eine Drehachse rotierendes Kreismesser umfasst, mit einem eine Auflageplatte zum Auflegen des Schneidguts tragenden Schlitten, der mit einer Schlittengeschwindigkeit v_{S} parallel zur Schneidebene E verfahrbar ist, und mit einem mittels eines Kettenrahmenmotors betriebenen Kettenrahmen zum Abtransport abgeschnittener Schneidgutscheiben mit einer Transportgeschwindigkeit v_{T} sowie zur Ablage auf einem Ablagetisch oder einem Förderband, wobei eine Steuervorrichtung vorhanden ist, welche den Beginn und das Ende eines jeden Zeitintervalls der Zeitdauer Δt, die momentane Schlittengeschwindigkeit v_{S} sowie die momentane Transportgeschwindigkeit v_{T} des Kettenrahmens steuert. Dabei ist die Scheibenschneidmaschine derart ausgestaltet, dass unmittelbar vor oder nach dem Auflegen von n Schneidgutsträngen auf die Auflageplatte die Anzahl n, die Breite der Schneidgutstränge sowie der gewünschte Abstand zwischen den nacheinander abgeschnittenen Scheiben auf dem Kettenrahmen an die Steuervorrichtung übermittelbar ist, welche daraus den Beginn und das Ende eines jeden Zeitintervalls der Zeitdauer Δt, die erforderliche verminderte momentane Schlitten-geschwindigkeit vs(t)=vs-Avs sowie gegebenenfalls die erforderliche erhöhte momentane Transportgeschwindigkeit v_{T}(t)=v_{T}+Δv_{T} des Kettenrahmens berechnen kann und die betreffenden bewegten Teile der Scheibenschneidemaschine entsprechend ansteuern kann. Auf einer solchen Scheibenschneidemaschine kann das erfindungsgemäße Verfahren problemlos ausgeführt werden. Sie ermöglicht somit eine Ablage abgeschnittener Schneidgutscheiben in einem vorgebbaren, gewünschten seitlichen Abstand.

Insbesondere kann die Steuervorrichtung so ausgestaltet sein, dass sie zumindest die folgenden Verfahrensschritte ermöglicht:
(b) Anfahren des Kettenrahmens auf eine momentane Transportgeschwindigkeit v_{T}(t)=v_{T} nach Auflegen einer Anzahl n≥2 von Schneidgutsträngen;
(c) Beschleunigen des Schlitte -12a- I zur Schneidebene auf eine momentane Schlittengeschwindigkeit v_{S}(t)=v_{S} sowie Abschneiden der ersten Scheibe des ersten Schneidgutstrangs;
(d) sobald die erste Scheibe des ersten Schneidgutstrangs vollständig abgeschnitten ist:
   Abbremsen der momentanen Schlittengeschwindigkeit auf v_{S}(t)=v_{S}-Δv_{S} und/oder Erhöhen der momentanen Transportgeschwindigkeit des Kettenrahmens auf v_{T}(t)=v_{T}+Δv_{T} für die Dauer eines Zeitintervalls Δt;
(e) nach Ablauf des Zeitintervalls Δt:
   Beschleunigen des Schlittens auf die momentane Schlittengeschwindigkeit vs(t)=vs und/oder Abbremsen der momentanen Transportgeschwindigkeit des Kettenrahmens auf v_{T}(t)=v_{T};
(f) Wiederholen der Schritte (d) und (e) für die übrigen n-1 Schneidgutstränge;
(g) Zurückfahren des Schlittens in seine Ausgangs-Betriebsstellung; und
(h) Wiederholen der Schritte (c) bis (g) solange, bis für alle n Schneidgutstränge eine gewünschte Anzahl an abgeschnittenen Schneidgutscheiben erreicht ist.

Dazu kann die Steuervorrichtung als Recheneinheit ausgebildet sein oder eine Recheneinheit aufweisen, auf der ein Computerprogrammprodukt ausführbar abgelegt ist.

Es kann vorgesehen sein, dass die Scheibenschneidemaschine eine Sensoreinrichtung zur Detektion der aktuellen Schlittenposition relativ zur Drehachse des rotierenden Kreismessers und/oder zur Detektion des aktuellen Schnittzustands des zuletzt mit dem Kreismesser in Berührung gekommenen Schneidgutstrangs aufweist. Insbesondere kann die Sensoreinrichtung datentechnisch mit der Steuervorrichtung verbunden sein. Somit kann die aktuelle Schlittenposition ermittelt werden. Über den Schnittzustand kann der Zeitpunkt ermittelt werden, wann ein Ende eines Schneidgutstrangs erreicht ist. Somit können die momentanen Schlittengeschwindigkeit v_{S}(t) und/oder die momentane Transportgeschwindigkeit v_{T}(t) anhand der Messdaten der Sensoreinrichtung gesteuert werden.

Als kostengünstige, gut verfügbare und präzise arbeitende Sensoren kann die Sensoreinrichtung einen inkrementalen Drehgeber und/oder einen absoluten Wegmess-Sensor und/oder einen Magnetfeld-Sensor, vorzugsweise einen Hall-Sensor, umfassen.

Eine besonders zuverlässig arbeitende Sensorik lässt sich erreichen, wenn die Sensoreinrichtung einen mechanischen, insbesondere einen elektromechanischen Schalter umfasst, der vorzugsweise als Rollenschalter oder als Kontaktschalter ausgebildet ist.

Die Dicke der geschnittenen Schneidgutscheiben lässt sich einstellen, wenn eine parallel zur Schneidebene angeordnete, in einer x-Richtung, insbesondere entlang der Drehachse, verschiebbare Anschlagplatte zur Schnittstärkeneinstellung vorhanden ist.

Vorzugsweise kann die Scheibenschneidemaschine als Vertikalschneider ausgebildet sein.

Die für die Scheibenablage notwendigen Daten können besonders einfach eingegeben werden, wenn die erfindungsgemäße Scheibenschneidemaschine ein Bedienterminal umfasst, in dem der Bediener die Anzahl n, die Breite der Schneidgüter und deren Abstand voneinander eingeben kann, vorzugsweise durch ein geführtes Bediener-Menü. Das Bedienterminal kann im Hinblick auf üblicherweise für Scheibenschneidemaschinen bestehende Hygieneanforderungen insbesondere eine, vorzugsweise abwaschbare und/oder desinfizierbare, Touch-Displayeinheit sein. Ist die Scheibenschneidemaschine dafür eingerichtet, die Breite der Schneidgüter selbsttätig zu ermitteln, kann das Bedienterminal auch derart eingerichtet sein, dass der Bediener lediglich die Anzahl n und den gewünschten Abstand eingibt.

Jedenfalls ist zur Beschleunigung und Vereinfachung der Eingaben auch denkbar, dass typische Datensätze, beispielsweise eine Standard-Anzahl, eine Standard-Breite und/oder ein Standard-Abstand und/oder Kombinationen dieser Datensätze, am Bedienterminal auswählbar sind. Dabei ist insbesondere denkbar, dass eine Standardeinstellung vorsieht, dass alle Schneidgutstränge die gleiche Dicke aufweisen, und/oder dass unterschiedliche Dicken der Schneidgutstränge lediglich dann vorgesehen werden, wenn diese unterschiedlichen Dicken explizit vom Bediener eingegeben sind.

Weitere Merkmale und Vorteile der Erfindung ergeben sich aus der nachfolgenden detaillierten Beschreibung eines Ausführungsbeispiels der Erfindung anhand der Figuren der Zeichnung, die erfindungswesentliche Einzelheiten zeigen, sowie aus den Ansprüchen.

Die einzelnen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt, welche in der nachfolgenden Beschreibung näher erläutert werden. Es zeigen:
- Fig. 1: eine schematische räumliche Darstellung einer erfindungsgemäßen Scheibenschneidemaschine in perspektivischer Ansicht von schräg oben;
- Fig. 2: eine schematische Darstellung der Scheibenschneidemaschine der Fig. 1 in einer Grundstellung in Draufsicht von oben;
- Fign. 3 bis 9: schematische Darstellungen der erfindungsgemäßen Scheibenschneidemaschine sowie einer Detailansicht des Kettenrahmens in verschiedenen Phasen des Scheibenschnitts jeweils als Draufsichten von oben; und
- Fig. 10: eine schematische Fluss-Darstellung des erfindungsgemäßen Verfahrens.

Zum leichteren Verständnis der Erfindung werden im Folgenden, soweit möglich, in allen Figuren für sich jeweils entsprechende Elemente der erfindungsgemäßen Scheibenschneidemaschine sowie der Schritte des erfindungsgemäßen Verfahrens jeweils mit den gleichen Bezugszeichen gekennzeichnet.

**Fig. 1** zeigt eine perspektivische Darstellung einer elektrisch betriebenen **Scheibenschneidemaschine 1** mit einer **Schneideeinrichtung 2,** die als Vertikalschneider ausgebildet ist. Die Scheibenschneidemaschine 1 umfasst ein in einer **Schneidebene E** um eine **Drehachse X** rotierendes **Kreismesser 3.** Das Kreismesser wird von einem **Kreismessermotor 3'** (siehe auch Fig. 2) angetrieben. Weiter weist die Scheibenschneidemaschine 1 einen eine **Auflageplatte 4** zum Auflegen des Schneidguts tragenden **Schlitten 5,** der mit einer **Schlittengeschwindigkeit v_{S}** parallel zur Schneidebene E verfahrbar ist, und einen mittels eines **Kettenrahmenmotors 6'** betriebenen **Kettenrahmen 6** zum Abtransport abgeschnittener Schneidgutscheiben mit einer **Transportgeschwindigkeit v_{T}** sowie zur Ablage auf einem **Förderband 7'** oder einem **Ablagetisch 7"** auf.

Aus Darstellungsgründen ist lediglich ein Teilabschnitt des Förderbandes 7' sowie des Ablagetischs 7" abgebildet. Sofern kein Transport abgeschnittener Schneidgutscheiben durch das Förderband 7' gewünscht ist, kann auch lediglich nur der Ablagetisch 7", ohne Förderband 7', an der Scheibenschneidemaschine 1 ausgebildet sein. Wird kein Förderband 7' verwendet, kann der Ablagetisch 7" eine vorzugsweise plane Ablagefläche für abgeschnittene Schneidgutscheiben aufweisen.

Der Kettenrahmen 6 weist eine mit der Transportgeschwindigkeit v_{T} umlaufende Kette auf, an der abgeschnittene Schneidgutscheiben zu ihrem Ablageort transportiert werden können. Die Kette wird vom Kettenrahmenmotor 6' angetrieben, so dass durch Steuerung des Kettenrahmenmotors 6' auch die Transportgeschwindigkeit v_{T} steuerbar bzw. einstellbar ist.

Der Schlitten 5 wird von einem **Schlittenmotor 5'** angetrieben. Durch Steuerung des Schlittenmotors 5' ist somit die Schlittengeschwindigkeit v_{S} steuerbar.

Die Scheibenschneidemaschine 1 weist ferner eine **Steuervorrichtung 8** auf, die als Rechnereinheit ausgebildet ist und auf der ein Computerprogrammprodukt in einer Speichereinheit der Rechnereinheit ausführbar abgelegt ist. Das Computerprogrammprodukt ist dazu eingerichtet, das im Folgenden noch näher beschriebene erfindungsgemäße Verfahren (siehe insbesondere Beschreibung zu Fig. 10) zu steuern bzw. umzusetzen. Dazu ist die Steuervorrichtung 8 insbesondere mit dem Schlittenmotor 5' und dem Kettenrahmenmotor 6' elektrisch verbunden.

Die Scheibenschneidemaschine 1 kann des Weiteren eine **Sensoreinrichtung 9** mit zwei **Sensorkomponenten 9'** und **9"** umfassen. Die Sensorkomponente 9' ist als Strommessvorrichtung ausgebildet und misst die aktuelle Stromaufnahme des Kreismessermotors 3'. Anhand der aktuellen Stromaufnahme wird ein aktueller Schnittzustand eines zuletzt mit dem Kreismesser 3 in Berührung gekommenen Schneidgutstrangs detektiert. Dazu werden von der Sensorkomponente 9' die Zeitpunkte erfasst, an denen die Stromaufnahme einen vorgegebenen Grenzwert unterschreitet sowie die Zeitpunkte, ab denen diese Stromaufnahme den Grenzwert (ggf. wieder) überschreitet. Die Sensorkomponente 9" umfasst einen Wegmess-Sensor, mit dem sie die aktuelle Schlittenposition des Schlittens 5 relativ zur Drehachse X des rotierenden Kreismessers 3 erfasst bzw. detektiert. Ferner umfasst sie je einen an einem Ende des Schlittenwegs des Schlittens 5 positionierten Kontaktschalter, die eingerichtet sind, das Erreichen einer absoluten Anfangs- bzw. Endposition des Schlittens 5 zu signalisieren.

Des Weiteren weist die Scheibenschneidemaschine 1 eine **Anschlagplatte 10** auf, mit der die Stärke der abzuschneidenden Schneidgutscheiben eingestellt werden kann. Dazu ist die Anschlagplatte 10 parallel zur Schneidebene E angeordnet und lässt sich in x-Richtung, d. h. parallel zur Drehachse X, verschieben bzw. einstellen.

Die Scheibenschneidemaschine 1, insbesondere die Steuervorrichtung 8, weist zudem ein **Bedienterminal 11** mit einem **Tastenfeld 11'** und einer **Anzeigeeinheit 11"** auf. Das Bedienterminal 11 dient zur Eingabe und Übermittlung der für einen Schneidvorgang erforderlichen Informationen an die Steuervorrichtung 8. Insbesondere kann ein Bediener die Anzahl n, die Breite(n) von Schneidgütern, insbesondere Schneidgutsträngen, sowie einen gewünschten seitlichen Abstand, mit dem die geschnittenen Schneidgutscheiben voneinander beabstandet abgelegt werden sollen, eingeben. Dazu wird der Benutzer durch ein auf der Anzeigeeinheit 11" dargestelltes Bediener-Menü unterstützt.

Anhand der Figuren 2 bis 10 wird nun im Folgenden die Funktionsweise bzw. der Betrieb der Scheibenschneidemaschine 1 sowie das erfindungsgemäße Verfahren zum Betrieb der Scheibenschneidemaschine 1 näher erläutert.

Dazu sind in den folgenden **Figuren 2****,** **3****,** **5****,** **7 und 9** stark schematisierte Darstellungen der Scheibenschneidemaschine 1 in einer Draufsicht in verschiedenen Phasen des erfindungsgemäßen Verfahrens gezeigt.

Zusätzlich zeigen die **Figuren 4, 6****,** **8** ebenfalls stark schematisierte Darstellungen von Detailansichten insbesondere des Kettenrahmens 6 in den jeweiligen den Fig. 3, 5 und 7 entsprechenden Phasen. Insbesondere zeigt Fig. 4 den **Ausschnitt IV** der Fig. 3, Fig. 6 den **Ausschnitt VI** der Fig. 5 und Fig. 8 den **Ausschnitt VII** der Fig. 8.

**Fig. 10** zeigt ein Flussdiagramm des erfindungsgemäßen Verfahrens mit den oben definierten Verfahrensschritten a bis h.

In einem ersten **Verfahrensschritt a** (Fig. 10) werden wie in der Fig. 2 ersichtlich eine **Anzahl n** von wenigstens 2, im dargestellten Beispiel drei, **Schneidgutstränge 12′, 12"** und **12‴** mit ihren in Richtung auf die Schneidebene E ausgerichteten **Strangachsen 13′, 13"** und **13‴** parallel nebeneinander auf die Auflageplatte 4 in einer Ausgangs-Betriebsstellung aufgelegt.

Von diesen Schneidgutstränge 12', 12" und 12‴ sollen nun Schneidgutscheiben mittels der Schneideeinrichtung 2, insbesondere dem vom Kreismessermotor 3' angetriebenen Kreismesser 3, abgeschnitten und mit einem gewünschten seitlichen Abstand auf dem Kettenrahmen 6 und nachfolgend auf dem Auflagetisch 7' bzw. dem Förderband 7" abgelegt werden. Dabei ist

Dazu ist der Schlitten 5 mit einem **maximalen Schlittenhub s,** der sich aus der Gesamtbreite der Schneidgutstränge 12′, 12" und 12‴ ergibt, zu bewegen.

Im Rahmen des Verfahrensschrittes a gibt ein Bediener unmittelbar vor oder nach dem Auflegen der n = 3 Schneidgutstränge 12′, 12" und 12‴ auf die Auflageplatte 4 die Anzahl n, die Breiten der Schneidgutstränge 12', 12" und 12‴ sowie den gewünschten seitlichen Abstand zwischen den nacheinander abgeschnittenen Schneidgutscheiben auf dem Kettenrahmen 6 auf der Bedienterminal 11 ein, welches diese Daten der Steuervorrichtung 8 übermittelt. Wie noch später näher erläutert wird, berechnet diese hieraus die für die Beabstandung der abgeschnittenen Schneidgutscheiben benötigten Daten und steuert die betreffenden bewegten Teile der Scheibenschneidemaschine 1 entsprechend an.

Während in dieser Variante die Breiten manuell eingegeben werden und sich der maximale Schlittenhub s aus deren Summe berechnet, sieht eine weitere Variante des erfindungsgemäßen Verfahrens vor, dass der Bediener den Schlitten jeweils entsprechend dem seitlichen Anfang bzw. Ende eines Schneidgutstranges 12′, 12" oder 12‴ relativ zu einer Schneidkante des Kreismessers 3 bis zu dieser anfährt und die Bewegung kurzzeitig abstoppt. Über die Sensoreinrichtung 9 erkennt dann die Steuervorrichtung 8 das Abstoppen und ermittelt anhand der jeweils gemessenen Position des Schlittens die Breite des jeweils angefahrenen Schneidgutstranges 12′, 12" oder 12‴, so dass deren manuelle Eingabe sich erübrigt. Aus der ersten Anfangs- und der erreichten letzten Endposition ergibt sich somit auch der maximale Schlittenhub s.

In einem nachfolgenden **Verfahrensschritt b** (Fig. 10) fährt die Steuervorrichtung 8 den Kettenrahmenmotor 6' und somit den Kettenrahmen 6 mit einer standardmäßig voreingestellten Transportgeschwindigkeit v_{T} an, so dass dieser mit einer momentanen Transportgeschwindigkeit v_{T}(t) = v_{T} bewegt wird. Das Kreismesser 3 wird in Gang gesetzt.

Anschließend wird in einem **Verfahrensschritt c** (Fig. 10) der Schlitten 5 mittels des Schlittenmotors 5' parallel zur Schneidebene E auf eine momentane Schlittengeschwindigkeit vs(t)=vs beschleunigt, wobei v_{S} ebenfalls einer standardmäßig voreingestellten Geschwindigkeit entspricht.

Eine erste **Scheibe 14‴** wird - wie in Fig. 3 sowie in der Detailansicht gemäß Fig. 4 ersichtlich - vom Schneidgutstrang 12‴ abgeschnitten, während die beiden anderen Schneidgutstränge 12" und 12' noch ungeschnitten sind.

Insbesondere aus der Fig. 4 ist erkennbar, dass die abgeschnittene Scheibe 14‴ auf den Kettenrahmen 6 gelangt.

Sobald die erste Scheibe 14‴ des ersten Schneidgutstrangs **12‴** vollständig abgeschnitten ist, wird in einem nachfolgenden **Verfahrensschritt d** (Fig. 10) der Schlitten 5 kurzzeitig gestoppt. Mit anderen Worten wird die momentane Schlittengeschwindigkeit v_{S}(t) des Schlittens 5 auf v_{S}(t)=v_{S}-Δv_{S}=0 mit v_{S}=Δv_{S} für ein kurzes Zeitintervall Δt abgebremst.

Dabei ist bei dieser Variante des Verfahrens das Zeitintervall Δt kleiner als die Zeit gewählt, die zum vollständigen Abschneiden einer Schneidgutscheibe aus demjenigen Schneidgutstrang 12', 12" oder 12‴ mit dem kleinsten Querschnitt erforderlich ist. Dieses erforderliche Zeitintervall Δt wird dabei von der Steuervorrichtung 8 in Abhängigkeit von, und in dieser Verfahrensvariante insbesondere als Quotient aus, dem gewünschten seitlichen Abstand und der Transportgeschwindigkeit v_{T} berechnet.

Während des Stopps des Schlittens 5 läuft der Kettenrahmen mit der Transportgeschwindigkeit v_{T} weiter, so dass die sich auf diesem befindliche Scheibe 14‴ insgesamt um den gewünschten seitlichen Abstand weitertransportiert wird.

Nach Ablauf des Zeitintervalls Δt wird in einem **Verfahrensschritt e** (Fig. 10) die momentane Schlittengeschwindigkeit v_{S}(t) des Schlittens 5 wieder auf ihre ursprüngliche Schlittengeschwindigkeit vs(t)=vs beschleunigt.

Wie in Fig. 10 durch gepunktete Linie angedeutet, werden die Verfahrensschritte d und e entsprechend dem **Verfahrensschritt f** (Fig. 10) für die verbleibenden n-1 Schneidgutstränge 12" und 12‴ wiederholt.

Dazu zeigen Fig. 5 und Fig. 6 den Zustand der Scheibenschneidemaschine 1 nach Abschneiden einer Scheibe 14" vom Schneidgutstrang 12" im Moment des Wiederanfahrens des Schlittens 5 zum Abschneiden des letzten Schneidgutstranges 12'.

Zu erkennen ist insbesondere aus Fig. 6, dass die abgeschnittenen Schneidgutscheiben 14"' und 14" voneinander mit einem **Abstand eps** voneinander beabstandet auf dem Kettenrahmen 6 transportiert werden. Der Abstand eps entspricht dabei dem vom Bediener gewünschten, voreingestellten seitlichen Abstand.

Fig. 7 und Fig. 8 zeigen den Zustand der Scheibenschneidemaschine 1 nach Abschneiden einer letzten Scheibe 14' vom Schneidgutstrang 12'. im Moment des Wiederanfahrens des Schlittens 5 zum Abschneiden des letzten Schneidgutstranges 12'.

Insbesondere anhand von Fig. 8 ist erkennbar, dass nunmehr die abgeschnittenen Schneidgutscheiben 14', 14" und 14‴ jeweils mit dem Abstand eps voneinander beabstandet auf dem Kettenrahmen 6 transportiert werden.

Fig. 9 zeigt eine sich hieran anschließende Phase, in der mittels eines **Abschlägers 15** die Schneidgutscheiben 14', 14" und 14‴ vom Kettenrahmen 6 auf das Förderband 7' abgelegt worden sind. Deutlich zu erkennen ist, dass auch auf dem Förderband 7' die Schneidgutscheiben 14', 14" und 14‴, wie vom Bediener gewünscht, jeweils mit einem seitlichen Abstand eps voneinander beabstandet abgelegt sind.

Nachfolgend wird in einem **Verfahrensschritt g** (Fig. 10) der Schlitten 5 wieder in seine Ausgangs-Betriebsstellung gemäß der Fig. 1 zurückgefahren.

Die Verfahrensschritte c bis g werden gemäß dem **Verfahrensschritt h** (Fig. 10) solange wiederholt, bis für alle n Schneidgutstränge 12', 12" und 12‴ eine gewünschte Anzahl an abgeschnittenen Schneidgutscheiben 14', 14" und 14‴ erreicht ist. In einer alternativen Variante werden diese Schritte solange wiederholt, bis alle Schneidgutstränge 12′, 12"' und 12" vollständig geschnitten sind.

Nach Abschluss des Schneidvorganges stoppt die Steuervorrichtung 8 den Kettenrahmen 6, das Kreismesser 3 und den Schlitten 5 mittels der diesen jeweils zugeordneten Motoren.

Nun können mittels des Förderbandes 7' alle geschnittenen und nunmehr voneinander beabstandet liegenden Schneidgutscheiben 14', 14" und 14‴ von der Scheibenschneidemaschine 1 abtransportiert und/oder verpackt werden.

Eine Variante des erfindungsgemäßen Verfahrens sieht vor, dass - insbesondere bei schmalen Schneidgutsträngen 12', 12" und 12‴, und/oder je nach Lage der Schneidkante des Kreismessers der Schlitten 5 nicht über den gesamten, maximalen Schlittenhub s, sondern lediglich soweit bewegt wird, beispielsweise 80% des maximalen Schlittenhubs s, dass alle Schneidgutscheiben 14', 14" und 14‴ vollständig durchtrennt werden. Es kann dazu auch vorgesehen sein, dass der Bediener zusätzlich den gewünschten Schlittenhub s einstellt.

Dementsprechend kann sich eine Schlitten-Null-Stellung des Schlittens 5, in der Schneidgut aufgelegt wird, von der Anfangsstellung für den Schneidevorgang unterscheiden, bei der der erste Schneidgutstrang 12‴ das Kreismesser 3 kontaktiert.

### Bezugszeichenliste

- 1: Scheibenschneidemaschine
- 2: Schneideeinrichtung
- 3: Kreismesser
- 3': Kreismessermotor
- 4: Auflageplatte
- 5: Schlitten
- 5': Schlittenmotor
- 6: Kettenrahmen
- 6': Kettenrahmenmotor
- 7': Förderband
- 7": Ablagetisch
- 8: Steuervorrichtung
- 9: Sensoreinrichtung
- 9', 9": Sensorkomponente
- 10: Anschlagplatte
- 11: Bedienterminal
- 11': Anzeigeeinheit
- 11": Tastenfeld
- 12', 12", 12‴: Schneidgutstrang
- 13', 13", 13‴: Strangachse
- 14', 14", 14‴: Schneidgutscheibe
- 15: Abschläger

- a bis h: Verfahrensschritt
- eps: Abstand
- IV, VI, VII: Ausschnitt
- E: Schneidebene
- S: maximaler Schlittenhub
- V_{S}: Schlittengeschwindigkeit
- V_{T}: Transportgeschwindigkeit

## Patentansprüche

1. Verfahren zum Betrieb einer Scheibenschneidemaschine (1) zum Abschneiden von Scheiben (14', 14", 14‴) aus strangförmigem Schneidgut, vorzugsweise Lebensmittel, mit einer Schneideeinrichtung (2), die ein in einer Schneidebene (E) um eine Drehachse (x) rotierendes, von einem elektrischen Kreismessermotor (3') angetriebenes Kreismesser (3) umfasst, mit einem eine Auflageplatte (4) zum Auflegen des Schneidguts tragenden Schlitten (5), der mit einer Schlittengeschwindigkeit v_{S} parallel zur Schneidebene (E) verfahrbar ist, und mit einer mittels eines elektrischen Kettenrahmenmotors (6') betriebenen Kette eines Kettenrahmens (6) zum Abtransport abgeschnittener Schneidgutscheiben (14', 14", 14"') mit einer Transportgeschwindigkeit v_{T} sowie zur Ablage auf einem Ablagetisch (7") oder einem Förderband (7'), wobei vor Beginn des Schneidbetriebs eine Anzahl n≥2 von Schneidgutsträngen (12′, 12", 12‴) mit ihren in Richtung auf die Schneidebene (E) ausgerichteten Strangachsen (13', 13", 13"') parallel nebeneinander auf die Auflageplatte (4) gelegt werden, so dass bei einem Schlittenhub eine Anzahl von n Schneidgutscheiben (14', 14", 14‴) aus den n Schneidgutsträngen (12', 12", 12"') abgeschnitten wird,
**dadurch gekennzeichnet,**
**dass** die momentane Schlittengeschwindigkeit v_{S}(t) des Schlittens (5) eine vorgebbar steuerbare Funktion der Zeit t ist, die jeweils nach dem vollständigen Abschneiden einer einzelnen Schneidgutscheibe(14', 14", 14‴) aus dem entsprechenden Schneidgutstrang (12', 12", 12‴) während eines nachfolgenden Zeitintervalls der Zeitdauer Δt auf die momentane Schlittengeschwindigkeit v_{S}(t)=v_{S}-Δv_{S} abgebremst wird;
und/oder dass die momentane Transportgeschwindigkeit v_{T}(t) des Kettenrahmens (6) eine vorgebbar steuerbare Funktion der Zeit t ist, die jeweils nach dem vollständigen Abschneiden einer einzelnen Schneidgutscheibe (14', 14", 14"') aus dem entsprechenden Schneidgutstrang (12', 12", 12‴) während eines nachfolgenden Zeitintervalls der Zeitdauer Δt auf die momentane Transportgeschwindigkeit v_{T}(t)=v_{T}+Δv_{T} erhöht wird;
und **dass** jeweils nach Ablauf des Zeitintervalls der Zeitdauer Δt die momentane Schlittengeschwindigkeit v_{S}(t) des Schlittens (5) wieder auf v_{S}(t)=v_{S} beschleunigt und/oder die momentane Transportgeschwindigkeit v_{T}(t) des Kettenrahmens (6) wieder auf v_{T}(t)=v_{T} abgebremst wird;
und **dass** unmittelbar vor oder nach dem Auflegen der n Schneidgutstränge (12', 12", 12"') auf die Auflageplatte (4) die Anzahl n, die Breite der Schneidgutstränge (12', 12", 12‴) sowie der gewünschte Abstand (eps) zwischen den nacheinander abgeschnittenen Scheiben (14', 14", 14‴) auf dem Kettenrahmen (6) an eine Steuervorrichtung (8) übermittelt wird, welche daraus den Beginn und das Ende eines jeden Zeitintervalls der Zeitdauer Δt, die erforderliche verminderte momentane Schlitten-geschwindigkeit v_{S}(t)=v_{S}-Δv_{S} sowie gegebenenfalls die erforderliche erhöhte momentane Transportgeschwindigkeit v_{T}(t)=v_{T}+Δv_{T} des Kettenrahmens (6) berechnet und die betreffenden bewegten Teile der Scheibenschneidemaschine (1) entsprechend ansteuert.

2. Verfahren nach Anspruch 1 mit zumindest folgenden Schritten:
(a) Auflegen einer Anzahl n≥2 von Schneidgutsträngen (12', 12", 12‴) mit ihren in Richtung auf die Schneidebene (E) ausgerichteten Strangachsen (13', 13", 13‴) parallel nebeneinander auf die Auflageplatte (4) in einer Ausgangs-Betriebsstellung;
(b) Anfahren des Kettenrahmens (6) auf eine momentane Transportgeschwindigkeit v_{T}(t)=v_{T};
(c) Beschleunigen des Schlittens (5) parallel zur Schneidebene (E) auf eine momentane Schlittengeschwindigkeit vs(t)=vs sowie Abschneiden der ersten Scheibe (14', 14", 14"') des ersten Schneidgutstrangs (12', 12", 12‴);
(d) sobald die erste Scheibe (14', 14", 14‴) des ersten Schneidgutstrangs (12', 12", 12‴) vollständig abgeschnitten ist:
Abbremsen der momentanen Schlittengeschwindigkeit v_{S}(t) auf v_{S}(t)=v_{S}-Δv_{S}
und/oder Erhöhen der momentanen Transportgeschwindigkeit v_{T}(t) des Kettenrahmens (6) auf v_{T}(t)=v_{T}+Δv_{T} für die Dauer eines Zeitintervalls Δt;
(e) nach Ablauf des Zeitintervalls Δt:
Beschleunigen des Schlittens (5) auf die momentane Schlittengeschwindigkeit vs(t)=vs und/oder Abbremsen der momentanen Transportgeschwindigkeit v_{T}(t) des Kettenrahmens (6) auf v_{T}(t)=v_{T};
(f) Wiederholen der Schritte (d) und (e) für die übrigen n-1 Schneidgutstränge (12', 12", 12‴);
(g) Zurückfahren des Schlittens (5) in seine Ausgangs-Betriebsstellung; und
(h) Wiederholen der Schritte (c) bis (g) solange, bis für alle n Schneidgutstränge (12', 12", 12‴) eine gewünschte Anzahl an abgeschnittenen Scheiben (14', 14", 14‴) erreicht ist.

3. Verfahren nach Anspruch 2, **dadurch gekennzeichnet, dass** mittels einer Strommessvorrichtung permanent der aktuelle Stromverbrauch des elektrischen Kreismessermotors (3') gemessen wird, und dass bei Unterschreiten eines für einen Schneidvorgang typischen Stromverbrauchs oder bei Erreichen eines vordefinierten Grenzstromwerts automatisch Schritt (d) für den jeweiligen Schneidgutstrang (12', 12", 12‴) eingeleitet wird.

4. Verfahren nach einem der vorhergehenden Ansprüche, **dadurch gekennzeichnet, dass** Δv_{S}=v_{S} gewählt wird, wobei für die Dauer eines jeden Zeitintervalls Δt die momentane Schlitten-geschwindigkeit v_{S}(t) jeweils auf Null abgebremst wird, und dass die momentane Schlittengeschwindigkeit v_{S}(t) nach Ablauf des Zeitintervalls Δt wieder auf vs(t)=vs hochbeschleunigt wird.

5. Verfahren nach einem der vorhergehenden Ansprüche, **dadurch gekennzeichnet, dass** die Zeitdauer Δt kleiner als die Zeit gewählt wird, die zum vollständigen Abschneiden einer Schneidgutscheibe (14', 14", 14‴) aus demjenigen Schneidgutstrang (12', 12", 12‴) mit dem kleinsten Querschnitt erforderlich ist.

6. Verfahren nach einem der vorhergehenden Ansprüche, **dadurch gekennzeichnet, dass** die Eingabe der Anzahl n sowie der Breite der Schneidgutstränge (12', 12", 12‴) durch manuelles Anfahren der jeweiligen Strangposition relativ zur Schneidkante des Kreismessers (3) an den jeweiligen Anfangspositionen der n Schneidgutstränge (12', 12", 12‴) für den vorzunehmenden Schneidvorgang sowie durch Übermittlung der jeweils erreichten Position an die Steuervorrichtung (8) bewirkt wird.

7. Scheibenschneidemaschine (1) zur Durchführung des Verfahrens nach einem der vorhergehenden Ansprüche mit einer Schneideeinrichtung (2), die ein in einer Schneidebene (E) um eine Drehachse (x) rotierendes Kreismesser (3) umfasst, mit einem eine Auflageplatte (4) zum Auflegen des Schneidguts tragenden Schlitten (5), der mit einer Schlittengeschwindigkeit v_{S} parallel zur Schneidebene E verfahrbar ist, und mit einem mittels eines Kettenrahmenmotors (6') betriebenen Kettenrahmen (6) zum Abtransport abgeschnittener Schneidgutscheiben (14', 14", 14‴) mit einer Transportgeschwindigkeit v_{T} sowie zur Ablage auf einem Ablagetisch (7") oder einem Förderband (7'),
**dadurch gekennzeichnet,**
**dass** eine Steuervorrichtung (8) vorhanden ist, welche den Beginn und das Ende eines jeden Zeitintervalls der Zeitdauer Δt, die momentane Schlittengeschwindigkeit vₛ(t) sowie die momentane Transportgeschwindigkeit v_{T}(t) des Kettenrahmens (6) steuert und dass unmittelbar vor oder nach dem Auflegen von n Schneidgutsträngen (12′, 12", 12‴) auf die Auflageplatte (4) die Anzahl n, die Breite der Schneidgutstränge (12', 12", 12‴) sowie der gewünschte Abstand (eps) zwischen den nacheinander abgeschnittenen Scheiben (14' 14", 14"') auf dem Kettenrahmen (6) an die Steuervorrichtung (8) übermittelbar ist, welche daraus den Beginn und das Ende eines jeden Zeitintervalls der Zeitdauer Δt, die erforderliche verminderte momentane Schlitten-geschwindigkeit vs(t)=vs-Avs sowie gegebenenfalls die erforderliche erhöhte momentane Transportgeschwindigkeit v_{T}(t)=v_{T}+Δv_{T} des Kettenrahmens (6) berechnen kann und die betreffenden bewegten Teile der Scheibenschneidemaschine (1) entsprechend ansteuern kann.

8. Scheibenschneidemaschine nach Anspruch 7, **dadurch gekennzeichnet, dass** die Steuervorrichtung (8) so ausgestaltet ist, dass sie zumindest folgende Verfahrensschritte ermöglicht:
(b) Anfahren des Kettenrahmens auf eine momentane Transportgeschwindigkeit v_{T}(t)=v_{T} nach Auflegen einer Anzahl n≥2 von Schneidgutsträngen;
(c) Beschleunigen des Schlittens (5) parallel zur Schneidebene (E) auf eine momentane Schlittengeschwindigkeit vs(t)=vs sowie Abschneiden der ersten Scheibe (14', 14", 14‴) des ersten Schneidgutstrangs (12′, 12", 12‴);
(d) sobald die erste Scheibe(14', 14", 14‴) des ersten Schneidgutstrangs (12', 12", 12"') vollständig abgeschnitten ist: Abbremsen der momentanen Schlittengeschwindigkeit v_{S}(t) auf v_{S}(t)=v_{S}-Δv_{S} und/oder Erhöhen der momentanen Transportgeschwindigkeit des Kettenrahmens (6) auf v_{T}(t)=v_{T}+Δv_{T} für die Dauer eines Zeitintervalls Δt;
(e) nach Ablauf des Zeitintervalls Δt: Beschleunigen des Schlittens (5) auf die momentane Schlittengeschwindigkeit vs(t)=vs und/oder Abbremsen der momentanen Transportgeschwindigkeit des Kettenrahmens (6) auf v_{T}(t)=v_{T};
(f) Wiederholen der Schritte (d) und (e) für die übrigen n-1 Schneidgutstränge;
(g) Zurückfahren des Schlittens (5) in seine Ausgangs-Betriebsstellung; und
(h) Wiederholen der Schritte (c) bis (g) solange, bis für alle n Schneidgutstränge eine gewünschte Anzahl an abgeschnittenen Scheiben erreicht ist.

9. Scheibenschneidemaschine nach Anspruch 7 oder 8, **dadurch gekennzeichnet, dass** die Scheibenschneidemaschine (1) eine Sensoreinrichtung (9) zur Detektion der aktuellen Schlittenposition relativ zur Drehachse (x) des rotierenden Kreismessers (3) und/ oder zur Detektion des aktuellen Schnittzustands des zuletzt mit dem Kreismesser (3) in Berührung gekommenen Schneidgutstrangs (12', 12", 12‴) aufweist.

10. Scheibenschneidemaschine nach Anspruch 9, **dadurch gekennzeichnet, dass** die Sensoreinrichtung (9) einen inkrementalen Drehgeber und/oder einen absoluten Wegmess-Sensor und/oder einen Magnetfeld-Sensor, vorzugsweise einen Hall-Sensor, umfasst.

11. Scheibenschneidemaschine nach einem der Ansprüche 9 oder 10, **dadurch gekennzeichnet, dass** die Sensoreinrichtung (9) einen mechanischen, insbesondere einen elektromechanischen Schalter umfasst, der vorzugsweise als Rollenschalter oder als Kontaktschalter ausgebildet ist.

12. Scheibenschneidemaschine nach einem der Ansprüche 7 bis 11, **dadurch gekennzeichnet, dass** eine parallel zur Schneidebene (E) angeordnete, in x-Richtung verschiebbare Anschlagplatte (10) zur Schnittstärkeneinstellung vorhanden ist.

13. Scheibenschneidemaschine nach einem der Ansprüche 7 bis 12, **dadurch gekennzeichnet, dass** die Scheibenschneidemaschine (1) als Vertikalschneider ausgebildet ist.

14. Scheibenschneidemaschine nach einem der Ansprüche 7 bis 13, **dadurch gekennzeichnet, dass** die Scheibenschneidemaschine (1) ein Bedienterminal (11) umfasst, in dem der Bediener die Anzahl n, die Breite(n) der Schneidgüter und deren Abstand voneinander eingeben kann, vorzugsweise durch ein geführtes Bediener-Menü.

## Claims

1. Method of operating a slicing machine (1) for cutting slices (14', 14", 14‴) from a strand-shaped product to be sliced, preferably food, having a cutting device (2) comprising a circular blade (3) that rotates on a cutting plane (E) about an axis of rotation (x) and is driven by an electric circular blade motor (3'), having a carriage (5) that carries a support plate (4) for placing the product to be sliced and that can be moved at a carriage speed vₛ parallel to the cutting plane (E), and having a chain of a chain frame (6) that is driven by an electric chain frame motor (6') for transporting away cut slices of product (14', 14", 14‴) at a transport speed v_{T} and for depositing them on a receiving table (7") or a conveyor belt (7'), a number n≥2 of strands of product to be sliced (12', 12", 12‴) being placed parallel to one another on the support plate (4) with their strand axes (13', 13", 13‴) aligned in the direction of the cutting plane (E) before commencement of the slicing operation, so that a number of n slices of product (14', 14", 14‴) are cut from the n strands of product to be sliced (12′, 12", 12‴) in one carriage stroke,
**characterized in that**
the instantaneous carriage speed vₛ(t) of the carriage (5) is a specifiably controllable function of the time t that is decreased after each complete cutting of a single slice of product (14', 14", 14‴) from the corresponding strand of product to be sliced (12', 12", 12‴) during a subsequent time interval of duration Δt to the instantaneous carriage speed vₛ(t)=vₛ - Δvₛ;
and/or **in that** the instantaneous transport speed v_{T}(t) of the chain frame (6) is a specifiably controllable function of the time t that is increased after each complete cutting of a single slice of product (14', 14", 14‴) from the corresponding strand of product to be sliced (12', 12", 12‴) during a subsequent time interval of duration Δt to the instantaneous transport speed v_{T}(t)=v_{T}+Δv_{T};
and **in that**, once each time interval of duration Δt has elapsed, the instantaneous carriage speed vₛ(t) of the carriage (5) is again increased to vₛ(t)=vₛ and/or the instantaneous transport speed v_{T}(t) of the chain frame (6) is again decreased to v_{T}(t)=v_{T};
and **in that**, immediately prior to or after placement of the n strands of product to be sliced (12', 12", 12‴) onto the support plate (4), the number n, the width of the strands of product to be sliced (12', 12", 12‴), and the desired distance (eps) between the successively cut slices (14', 14", 14‴) on the chain frame (6) are sent to a control device (8), which calculates from this the beginning and end of each time interval of the duration Δt, the required reduced instantaneous carriage speed vₛ(t)=vₛ-Δvₛ and, if necessary, the required increased instantaneous transport speed v_{T}(t)=v_{T}+Δv_{T} of the chain frame (6) and controls the respective moving parts of the slicing machine (1) accordingly.

2. Method according to claim 1, comprising at least the following steps:
(a) placing a number n≥2 of strands of product to be sliced (12', 12", 12‴) parallel to one another on the support plate (4) in an initial operating position with their strand axes (13', 13", 13‴) aligned in the direction of the cutting plane (E);
(b) bringing the chain frame (6) to an instantaneous transport speed v_{T}(t)=v_{T};
(c) accelerating the carriage (5) parallel to the cutting plane (E) to an instantaneous carriage speed vₛ(t)=vₛ and cutting the first slice (14', 14", 14‴) of the first strand of product to be sliced (12', 12", 12‴);
(d) as soon as the first slice (14′, 14", 14‴) of the first strand of product to be sliced (12', 12", 12‴) has been completely cut:
decelerating the instantaneous carriage speed vₛ(t) to vₛ(t)=vₛ-Δvₛ and/or increasing the instantaneous transport speed v_{T}(t) of the chain frame (6) to v_{T}(t)=v_{T}+Δv_{T}
for the duration of a time interval Δt;
(e) once the time interval Δt has elapsed:
accelerating the carriage (5) to the instantaneous carriage speed vₛ(t)=vₛ and/or
decreasing the instantaneous transport speed v_{T}(t) of the chain frame (6) to vₜ(t)=vₜ;
(f) repeating steps (d) and (e) for the remaining n-1 strands of product to be sliced (12', 12", 12‴);
(g) returning the carriage (5) to its initial operating position; and
(h) repeating steps (c) to (g) until a desired number of cut slices (14', 14", 14‴) have been made for all n strands of product to be sliced (12', 12", 12‴).

3. Method according to claim 2, **characterized in that**, using a current-measuring device, the instantaneous power consumption of the electric circular blade motor (3') is measured continuously, and **in that**, if the power consumption falls below a typical level for a slicing operation or if a predefined limit instantaneous value is reached, step (d) is initiated automatically for the relevant strand of product to be sliced (12', 12", 12‴).

4. Method according to any of the preceding claims, **characterized in that** Δvₛ=vₛ is selected, the instantaneous carriage speed vₛ(t) being decreased to zero for the duration of each time interval Δt, and **in that** the instantaneous carriage speed vₛ(t) being increased again to vₛ(t)=vₛ after the time interval Δt has elapsed.

5. Method according to any of the preceding claims, **characterized in that** the duration Δt is selected so as to be less than the time required to completely cut a slice of product to be sliced (14', 14", 14‴) from the smallest-diameter strand of product to be sliced (12', 12", 12‴).

6. Method according to any of the preceding claims, **characterized in that** the number n and the width of the strands of product to be sliced (12', 12", 12‴) are input by moving manually to the relevant strand position relative to the cutting edge of the circular blade (3) at the respective initial positions of the n strands of product to be sliced (12', 12", 12‴) for the cutting operation to be performed and by transmitting the respective positions reached to the control device (8).

7. Slicing machine (1) for carrying out the method according to any of the preceding claims, having a cutting device (2) that comprises a circular blade (3) rotating in a cutting plane (E) about an axis of rotation (x), having a carriage (5) that carries a support plate (4) for placing the product to be sliced and that can be moved at a carriage speed v_{S} parallel to the cutting plane E, and having a chain frame (6) that is driven by means of a chain frame motor (6') for transporting away cut slices (14', 14", 14‴) at a transport speed v_{T} and for depositing them on a receiving table (7") or a conveyor belt (7'),
**characterized in that**
a control device (8) is provided that controls the start and the end of each time interval of duration Δt, the instantaneous carriage speed v_{S}(t, and the instantaneous transport speed v_{T}(t) of the chain frame (6), and **in that** immediately prior to or after placement of the n strands of product to be sliced (12', 12", 12‴) onto the support plate (4), the number n, the width of the strands of product to be sliced (12', 12", 12‴), and the desired distance (eps) between the successively cut slices (14', 14", 14‴) on the chain frame (6) can be transmitted to the control device (8), which calculates from this the beginning and the end of each time interval of duration Δt, the required reduced instantaneous carriage speed vₛ(t)=vₛ-Δvₛ, and, if necessary, the required increased instantaneous transport speed vₜ(t)=vₜ+Avₜ of the chain frame (6) and can control the respective moving parts of the slicing machine (1) accordingly.

8. Slicing machine according to claim 7, **characterized in that** the control device (8) is designed such that it allows at least the following method steps:
(b) bringing the chain frame to an instantaneous transport speed v_{T}(t)=v_{T} after placement of a number n≥2 of strands of product to be sliced;
(c) accelerating the carriage (5) parallel to the cutting plane (E) to an instantaneous carriage speed vₛ(t)=vₛ and cutting the first slice (14', 14", 14‴) of the first strand of product to be sliced (12', 12", 12‴);
(d) as soon as the first slice (14', 14", 14‴) of the first
strand of product to be sliced (12', 12", 12‴) has been completely cut:
decreasing the instantaneous carriage speed vₛ(t) to
vₛ(t)=vₛ-Δvₛ and/or increasing the instantaneous
transport speed of the chain frame (6) to
v_{T}(t)=v_{T}+Δv_{T} for the duration of a time interval Δt;
(e) once the time interval Δt has elapsed:
accelerating the carriage (5) to the instantaneous carriage speed vₛ(t)=vₛ and/or decreasing the instantaneous transport speed of the chain frame (6) to v_{T}(t)=v_{T};
(f) repeating steps (d) and (e) for the remaining n-1 strands of product to be sliced;
(g) returning the carriage (5) to its initial operating position; and
(h) Repeat steps (c) to (g) until a desired number of cut slices has been reached for all n strands of product to be sliced.

9. Slicing machine according to either claim 7 or claim 8, **characterized in that** the slicing machine (1) has a sensor device (9) for detecting the instantaneous carriage position relative to the axis of rotation (x) of the rotating circular blade (3) and/or for detecting the instantaneous cutting status of the last strand of product to be sliced (12', 12", 12‴) that came into contact with the circular blade (3).

10. Slicing machine according to claim 9, **characterized in that** the sensor device (9) comprises an incremental rotary encoder and/or an absolute displacement sensor and/or a magnetic field sensor, preferably a Hall sensor.

11. Slicing machine according to either claim 9 or claim 10, **characterized in that** the sensor device (9) comprises a mechanical, in particular an electromechanical switch that is preferably designed as a roller switch or as a contact switch.

12. Slicing machine according to any of claims 7 to 11, **characterized in that** a stop plate (10), which is arranged parallel to the cutting plane (E) and can be displaced in the x direction, is provided for adjusting the thickness of the slices.

13. Slicing machine according to any of claims 7 to 12, **characterized in that** the slicing machine (1) is designed as a vertical slicer.

14. Slicing machine according to any of claims 7 to 13, **characterized in that** the slicing machine (1) comprises an operating terminal (11) at which the operator can enter the number n, the width(s) of the items to be sliced, and the mutual spacing thereof, preferably using a guided operator menu.

## Revendications

1. Procédé de fonctionnement d'une trancheuse (1) permettant de découper des tranches (14', 14", 14‴) à partir d'un produit à découper en forme de boudin, de préférence des aliments, comportant un dispositif de découpe (2), lequel comprend une lame circulaire (3) entraîné par un moteur électrique de lame circulaire (3') et tournant autour d'un axe de rotation (x) dans un plan de découpe (E), comportant un chariot (5), lequel porte une plaque de support (4) permettant de supporter le produit à découper et lequel peut être déplacé parallèle au plan de découpe (E) à une vitesse de chariot vs, et comportant une chaîne d'un châssis à chaînes (6) fonctionnant au moyen d'un moteur électrique de châssis à chaînes (6') et permettant de transporter les tranches (14', 14", 14‴) de produit à découper à une vitesse de transport v_{T}, ainsi que permettant de stocker sur une table de stockage (7") ou sur une bande transporteuse (7'), dans lequel, avant le début du fonctionnement de découpage, un nombre n ≥ 2 de boudins de produit à découper (12', 12", 12‴) sont placés parallèlement les uns à côté des autres sur la plaque de support (4) avec leurs axes de boudins (13′, 13", 13‴) alignés dans le sens du plan de découpe (E) de sorte que, lors d'une course de chariot, un nombre de n tranches (14', 14", 14‴) de produit à découper sont découpés à partir des n boudins de produit à découper (12', 12", 12‴),
**caractérisé en ce**
**que** la vitesse de chariot momentanée vₛ(t) du chariot (5) est une fonction prédéterminable et commandable du temps t, laquelle est ralentie jusqu'à la vitesse de chariot momentanée vₛ(t) = vₛ - Δvₛ respectivement après la découpe complète d'une seule tranche (14', 14", 14‴) de produit à découper à partir du boudin de produit à découper (12', 12", 12‴) correspondant pendant un intervalle temporel ultérieur de la durée de temps Δt ;
et/ou que la vitesse de transport momentanée v_{T}(t) du châssis de chaînes (6) est une fonction prédéterminable et commandable du temps t, laquelle est augmentée jusqu'à la vitesse de transport momentanée v_{T}(t) = v_{T}+ Δv_{T} respectivement après la découpe complète d'une seule tranche (14', 14", 14‴) de produit à découper à partir du boudin de produit à découper (12', 12", 12‴) correspondant pendant un intervalle temporel ultérieur de la durée de temps Δt ;
et **qu'**après l'écoulement de l'intervalle temporel de la durée de temps Δt, la vitesse de chariot momentanée vₛ(t) du chariot (5) est à nouveau augmentée jusqu'à vₛ(t) = vₛ et/ou la vitesse de transport momentanée v_{T}(t) du châssis de chaînes (6) est à nouveau ralentie jusqu'à v_{T}(t) = v_{T} ;
et **qu'**immédiatement avant ou après le support des n boudins de produit à découper (12', 12", 12‴) sur la plaque de support (4), le nombre n, la largeur des boudins de produit à découper (12', 12", 12‴), ainsi que la distance souhaitée (eps) entre les tranches (14', 14", 14‴) découpées les unes après les autres sur le châssis de chaînes (6) sont transmis à un dispositif de commande (8), lequel les utilise pour calculer le début et la fin de chaque intervalle temporel de la durée de temps Δt, la vitesse de chariot momentanée réduite nécessaire vₛ(t) = vₛ - Δvₛ, ainsi qu'éventuellement la vitesse de transport momentanée augmentée nécessaire v_{T}(t) = v_{T}+ Δv_{T} du châssis de chaînes (6) et pour commander de manière correspondante les pièces mobiles concernées de la trancheuse (1).

2. Procédé selon la revendication 1 comportant au moins les étapes suivantes :
(a) le support d'un nombre n ≥ 2 de boudins de produit à découper (12', 12", 12‴) parallèles les uns aux autres sur la plaque de support (4) avec leurs axes de boudins (13', 13", 13‴) alignés dans la direction du plan de découpe (E) dans une position de fonctionnement de départ ;
(b) le déplacement du châssis de chaînes (6) à une vitesse de transport momentanée v_{T}(t) = v_{T} ;
(c) L'accélération du chariot (5) parallèlement au plan de découpe (E) jusqu'à une vitesse de chariot momentanée vₛ(t) = vₛ et la découpe de la première tranche (14', 14", 14‴) du premier boudin de produit à découper (12', 12", 12‴) ;
(d) dès que la première tranche (14', 14", 14‴) du premier boudin de produit à découper (12', 12", 12‴) a été complètement découpée :
le ralentissement de la vitesse de chariot momentanée vₛ(t) à vₛ(t) = vₛ- Δvₛ
et/ou l'augmentation de la vitesse de transport momentanée v_{T}(t) du châssis à chaînes (6) à v_{T}(t) = v_{T}+ Δv_{T}
pour la durée d'un intervalle temporel Δt ;
(e) après écoulement de l'intervalle temporel Δt :
l'accélération du chariot (5) jusqu'à la vitesse de chariot momentanée vₛ(t) = vₛ et/ou le ralentissement de la vitesse de transport momentanée v_{T}(t) du châssis à chaînes (6) à v_{T}(t) =v_{T} ;
(f) la répétition des étapes (d) et (e) pour les n-1 boudins de produit à découper (12', 12", 12"') restants ;
(g) la remise du chariot (5) dans sa position de fonctionnement de départ ; et
(h) la répétition des étapes (c) à (g) jusqu'à ce qu'un nombre souhaité de tranches (14', 14", 14‴) découpées soit atteint pour tous les n boudins de produit à découper (12', 12", 12‴).

3. Procédé selon la revendication 2, **caractérisé en ce que** la consommation de courant actuelle du moteur électrique de lame circulaire (3') est mesurée en permanence au moyen d'un dispositif de mesure de courant, et que, lorsque la consommation de courant est inférieure à une consommation de courant typique pour un processus de découpe ou une valeur de courant limite prédéfinie est atteinte, l'étape (d) pour le boudin de produit à découper (12', 12", 12‴) respectif est automatiquement introduite.

4. Procédé selon l'une quelconque des revendications précédentes, **caractérisé en ce que** Δvₛ= vₛ est sélectionnée, dans lequel la vitesse de chariot momentanée vₛ(t) est respectivement ralentie jusqu'à zéro pendant la durée de chaque intervalle temporel Δt, et que la vitesse de chariot momentanée vₛ(t) est à nouveau accélérée jusqu'à vₛ(t) = vₛ après l'écoulement de l'intervalle temporel Δt.

5. Procédé selon l'une quelconque des revendications précédentes, **caractérisé en ce que** la durée de temps Δt est sélectionnée inférieure au temps, lequel est nécessaire pour la découpe complète d'une tranche (14', 14", 14‴) de produit à découper dudit boudin de produit à découper (12', 12", 12‴) comportant la plus petite section transversale.

6. Procédé selon l'une quelconque des revendications précédentes, **caractérisé en ce que** la saisie du nombre n et de la largeur des boudins de produit à découper (12', 12", 12‴) est provoquée par rapprochement manuel de la position de boudin respective par rapport à l'arête de découpe de la lame circulaire (3) aux positions de départ respectives des n boudins de produit à couper (12', 12", 12‴) pour le processus de découpe à effectuer et par transmission de la position atteinte respective au dispositif de commande (8).

7. Trancheuse (1) permettant la mise en œuvre du procédé selon l'une quelconque des revendications précédentes, comportant un dispositif de coupe (2), lequel comprend une lame circulaire (3) tournant autour d'un axe de rotation (x) dans un plan de découpe (E), comportant une plaque de support (4) permettant de supporter le chariot (5) portant le produit à découper, lequel chariot peut être déplacé à une vitesse de chariot vₛ parallèlement au plan de découpe E, et comportant un châssis à chaînes (6) fonctionnant au moyen d'un moteur de châssis à chaînes (6') et permettant de transporter des tranches (14′, 14", 14‴) de produit à découper découpées à une vitesse de transport v_{T}, ainsi que permettant de stocker sur une table de stockage (7") ou une bande transporteuse (7'),
**caractérisé en ce**
**qu'**un dispositif de commande (8) est fourni, lequel commande le début et la fin de chaque intervalle temporel de la durée de temps Δt, la vitesse de chariot momentanée vₛ(t) et la vitesse de transport momentanée v_{T}(t) du châssis à chaînes (6) et qu'immédiatement avant ou après le support de n boudins de produit à découper (12', 12", 12‴) sur la plaque de support (4), le nombre n, la largeur des boudins de produit à découper (12', 12", 12‴) et la distance souhaitée (eps) entre les tranches (14', 14", 14‴) découpées les unes après les autres sur le châssis à chaînes (6) peuvent être transmis au dispositif de commande (8), lequel les utilise pour pouvoir calculer le début et la fin de chaque intervalle temporel de la durée de temps Δt, la vitesse de chariot momentanée réduite nécessaire vₛ(t) = vₛ - Δvₛ, ainsi qu'éventuellement la vitesse de transport momentanée augmentée nécessaire v_{T}(t) = v_{T} + Δv_{T} du châssis à chaînes (6) et peut ainsi commander les pièces mobiles concernées de la trancheuse (1).

8. Trancheuse selon la revendication 7, **caractérisée en ce que** le dispositif de commande (8) est conçu de manière à permettre au moins les étapes de procédé suivantes :
(b) le déplacement du châssis à chaînes à une vitesse de transport momentanée v_{T}(t) = v_{T} après le support d'un nombre n ≥ 2 de boudins de produit à découper ;
(c) l'accélération du chariot (5) parallèlement au plan de découpe (E) jusqu'à une vitesse de chariot momentanée vₛ(t) = vₛ et la découpe de la première tranche (14', 14", 14‴) du premier boudin de produit à découper (12', 12", 12‴) ;
(d) dès que la première tranche (14', 14", 14‴) du premier boudin de produit à découper (12', 12", 12‴) a été complètement découpée :
le ralentissement de la vitesse de chariot momentanée vₛ(t) jusqu'à vₛ(t)= vₛ- Δvₛ et/ou l'augmentation de la vitesse de transport momentanée du châssis à chaînes (6) jusqu'à
v_{T}(t) = v_{T}+ Δv_{T} pendant la durée d'un intervalle temporel Δt ;
(e) après écoulement de l'intervalle temporel Δt :
l'accélération du chariot (5) jusqu'à la vitesse de chariot momentanée vₛ(t) = vₛ et/ou le ralentissement de la vitesse de transport momentanée du châssis à chaînes (6) jusqu'à v_{T}(t) = v_{T} ;
(f) la répétition des étapes (d) et (e) pour les n-1 boudins de produit à découper restants ;
(g) la remise du chariot (5) dans sa position de fonctionnement de départ ; et
(h) la répétition des étapes (c) à (g) jusqu'à ce qu'un nombre souhaité de tranches découpées soit atteint pour tous les n boudins de produit à découper.

9. Trancheuse selon la revendication 7 ou 8, **caractérisée en ce que** la trancheuse (1) comporte un dispositif capteur (9) permettant de détecter la position de chariot actuelle par rapport à l'axe de rotation (x) de la lame circulaire (3) tournante et/ou permettant de détecter l'état de découpe actuel du dernier boudin de produit à découper (12', 12", 12‴) à être entré en contact avec la lame circulaire (3).

10. Trancheuse selon la revendication 9, **caractérisée en ce que** le dispositif capteur (9) comprend un codeur incrémental et/ou un capteur de mesure du déplacement absolu et/ou un capteur de champ magnétique, de préférence un capteur Hall.

11. Trancheuse selon l'une quelconque des revendications 9 ou 10, **caractérisée en ce que** le dispositif capteur (9) comprend un interrupteur mécanique, en particulier électromécanique, lequel, de préférence est conçu sous la forme d'un interrupteur à galets ou d'un interrupteur à contact.

12. Trancheuse selon l'une quelconque des revendications 7 à 11, **caractérisée en ce qu'**une plaque de butée (10), laquelle est disposée parallèlement au plan de découpe (E) et peut être déplacée dans la direction x, est fournie pour régler l'épaisseur de tranche.

13. Trancheuse selon l'une quelconque des revendications 7 à 12, **caractérisée en ce que** la trancheuse (1) est conçue sous la forme d'appareil de découpe vertical.

14. Trancheuse selon l'une quelconque des revendications 7 à 13, **caractérisée en ce que** la trancheuse (1) comprend un terminal opérateur (11), dans lequel l'opérateur peut saisir le nombre n, la largeur (n) des produits à découper et leur distance les uns par rapport aux autres, de préférence par l'intermédiaire d'un menu opérateur guidé.
